# EUROPÄISCHE PATENTSCHRIFT

(11) **EP 3 913 182 B1**
(45) Veröffentlichungstag und Bekanntmachung des Hinweises auf die Patenterteilung: **07.06.2023**
(21) Anmeldenummer: 21171065.2
(22) Anmeldetag: 28.04.2021
(51) Int. Cl.: E06B 7/14, E06B 3/46

(54) **BLENDRAHMENANORDNUNG**
WINDOW FRAME ASSEMBLY
AGENCEMENT DE CHÂSSIS DORMANT

(30) Priorität: 04.05.2020 DE 102020111966
(43) Veröffentlichungstag der Anmeldung: 24.11.2021
(73) Patentinhaber: Gealan Fenster-Systeme GmbH, 95145 Oberkotzau (DE)
(72) Erfinder: Rupprecht, Thomas, 85032 Hof (DE)
(74) Vertreter: Fleuchaus & Gallo Partnerschaft mbB

(56) Entgegenhaltungen:
- WO-A1-00/57015
- WO-A1-2014/021641
- DE-A1- 2 324 179
- DE-U1- 8 706 972
- FR-A7- 2 268 444
- KR-Y1- 200 242 636

## Beschreibung

Die vorliegende Erfindung betrifft einen Kunststoff-Blendrahmen großer Bautiefe für Fenstertüren und insbesondere einen Kunststoff-Blendrahmen großer Bautiefe für Hebeschiebefenstertüren.

Blendrahmen für Fenstertüren und Hebeschiebefenstertüren sind im Stand der Technik bekannt. WO 2014/021641 A1 beschreibt einen Blendrahmen gemäß der Präambel des Anspruchs 1.

Bei Kunststoff-Blendrahmen großer Bautiefe ergeben sich häufig Probleme mit der Schlagregendichtigkeit, da die typischen Entwässerungsschlitze am Profil konstruktionsbedingt nur so angeordnet werden können, dass von außen gegen das Fenster einwirkendes Wasser nicht sicher von einem Eindringen durch die Entwässerungsschlitze abgehalten werden kann.

Derartige bekannte Kunststoff-Blendrahmen, insbesondere solche großer Bautiefe, weisen üblicherweise wenigstens eine Stahlkammer auf, wobei die Stahlkammer dabei zur Armierung und zur statischen Verbesserung des Blendrahmens mit einem Stahlprofil versehen ist. Bei der Verwendung von Stahl als Armierungsmaterial muss generell drauf geachtet werden, dass im Wesentlichen jeglicher Kontakt mit Wasser verhindert wird, da ansonsten ein Befall mit Rost langfristig Schäden an der Armierung hervorrufen kann wodurch die Stabilität der Armierung beeinträchtigt werden würde.

Daraus folgt unter Anderem, dass die Möglichkeiten der Entwässerung des Blendrahmenprofils insbesondere auch in Bezug auf die Anordnung der Stahlkammer(n) limitiert sind. Die Ausgestaltung der Entwässerung des Blendrahmenprofils unterliegt insofern insbesondere bei Blendrahmen mit großer Bautiefe und solchen, die beispielsweise aufgrund derArt der sie aufnehmenden Fensterelemente besonders stabil ausgeführt werden müssen (z.B. Fenstertüren oder Hebeschiebefenstertüren) einigen Beschränkungen, was häufig die angesprochenen Dichtigkeitsprobleme mit sich bringt.

Vor diesem Hintergrund ist es Aufgabe der vorliegenden Erfindung einen Blendrahmen zu r Verfügung zu stellen, welcher die Probleme des Standes der Technik zumindest teilweise überwindet, und bei dem insbesondere eine geeignete Entwässerung auch bei Blendrahmen großer Bautiefe gewährleistet werden kann, so dass eine verbesserte Dichtigkeit gegen eindringendes Wasser erzielbar ist.

Diese und weitere Aufgaben werden durch einen Blendrahmen gemäß dem unabhängigen Anspruch 1 gelöst. Ausführungsformen und Weiterbildungen des erfindungsgemäßen Blendrahmens sind Gegenstand der abhängigen Ansprüche.

Danach wird ein Blendrahmen für Fenstertüren, insbesondere Hebeschiebefenstertüren bereitgestellt, wobei der Blendrahmen zumindest einen oberen und einen unteren Blendrahmenabschnitt und zwei seitliche Blendrahmenabschnitte aufweist, sowie eine Innenseite und eine Außenseite, wobei die Außenseite die wetterseitige Seite des Blendrahmens ist, und die Innenseite die raumseitige Seite des Blendrahmens ist.

Ferner weist das den Blendrahmen bildende Rahmenprofil eine erste und eine zweite Stahlkammer, sowie eine dazwischen liegende Drainagekammer auf. Außerdem weist das Rahmenprofil einen Blendrahmenüberschlag auf, wobei der Blendrahmenüberschlag im Allgemeinen oberhalb der Drainagekammer angeordnet ist. Das Rahmenprofil weist zumindest im unteren Blendrahmenabschnitt, eine von der Drainagekammer in Richtung der Außenseite sich erstreckende, zumindest die erste Stahlkammer aufweisende Profilgeometrie auf.

Die Profilgeometrie weist ein proximales Ende auf, welches der Drainagekammer zugewandt ist und ein im Wesentlichen gegenüberliegendes distales Ende, wobei die zweite Stahlkammer in Bezug auf die Drainagekammer im Allgemeinen gegenüber liegend zur ersten Stahlkammer angeordnet ist, wobei in der ersten Stahlkammer zumindest entlang eines ersten Abschnitts des unteren Blendrahmenabschnitts ein erstes Armierungsmaterial vorgesehen ist, und wobei am distalen Ende der Profilgeometrie am zweiten Abschnitt des unteren Blendrahmenabschnitts wenigstens eine erste Entwässerungsöffnung angeordnet ist.

Erfindungsgemäß ist der Blendrahmen dadurch gekennzeichnet, dass
- entlang eines zweiten Abschnitts des unteren Blendrahmenabschnitts, in der ersten Stahlkammer kein Armierungsmaterial vorgesehen ist; und
- die Entwässerungsöffnung durch wenigstens eine Entwässerungsdurchführungzwischen der ersten Stahlkammer und der Drainagekammer mit der Drainagekammer fluidverbunden ist.

Der erfindungsgemäße Blendrahmen kann bei Fenstertüren, Schiebefenstertüren, Hebeschiebefenstertüren und/oder Exportfenstersysteme (beispielsweise Zargenfenster, wie sie in einigen Ländern vorkommen) und ähnliche Fenstersysteme Verwendung finden. Der erfindungsgemäße Blendrahmen ist insbesondere ausführbar als Blendrahmen mit großer Bautiefe, so dass dieser vorteilhaft zur Anwendung kommt, wenn Blendrahmen mit großer Bautiefe benötigt werden.

Im Folgenden wird mit der Bezugnahme auf "Fenstertüren" stets Bezug auf Fenstertüren aber auch auf andere Systeme, wie zum Beispiel Schiebefenstertüren, Hebeschiebefenstertüren und andere Fenstersysteme genommen. Allerdings ist die Erfindung nicht auf solche Systeme beschränkt sondern kann vielmehr dort Anwendung finden, wo die Entwässerung des Blendrahmens Schwierigkeiten bereiten kann.

Schiebefenstertüren bestehen üblicherweise aus einem fest verglasten Festfeldabschnitt und einem beweglichen Fensterflügel im Öffnungsbereich der Fenstertüre, welcher sich entlang des Festfeldabschnitts überlappend verschieben oder aber über diesen schwenken lässt und so eine Durchtrittöffnung im Öffnungsbereich der Fenstertüre bereitstellt. Der Festfeldabschnitt ist unbeweglich und kann zumeist nicht geöffnet werden.

Der untere Blendrahmenabschnitt des erfindungsgemäßen Blendrahmens ist üblicherweise im Bodenbereich angeordnet und kann mitunter auch als Schwellensystem dienen. Die wetterseitige Seite des Blendrahmens ist zumeist den äußeren meteorlogischen Gegebenheiten ausgesetzt, insbesondere Regen und teilweise Starkregen.

Der Blendrahmenüberschlag dient, wie üblich, als Anschlag für den beweglichen Fenstertür-Rahmen. Üblicherweise ist mindestens ein Dichtungselement am Blendrahmenüberschlag angeordnet, welches bei geschlossener Fenstertür eng am Fenstertür-Rahmen anliegt und so das Fenstertürsystem gegen Wassereintritt abdichtet. Sollte dennoch Wasser auf die Innenseite des Blendrahmenüberschlags eindringen ist eine Entwässerungsöffnungz.B. an der Innenseite des Blendrahmenüberschlags vorgesehen, welche eingedrungenes Wasser wieder zur Außenseite des Blendrahmens ableiten soll.

In der vorliegenden Anmeldung ist mit dem Begriff "äußere Stahlkammer" die "erste Stahlkammer" gemeint, da diese in Bezug auf die Drainagekammer auf der äußeren Seite des Rahmenprofils angeordnet ist. Entsprechend wird die "zweite Stahlkammer" auch als "innere Stahlkammer" bezeichnet.

In der ersten Stahlkammer, also in der äußeren Stahlkammer, ist mindestens entlang eines ersten Abschnitts des unteren Blendrahmenabschnitts ein erstes Armierungsmaterial vorgehsehen. Mit dem Begriff "erster Abschnitt" ist auch eine Kombination mehrerer Teilabschnitte gemeint; beispielsweise können zwei oder mehr Segmente des ersten Abschnitts der ersten Stahlkammer mit dem ersten Armierungsmaterial armiert sein mit zwischen den Segmenten vorgesehenen Lücken.

Bei der vorliegenden Erfindung ist in der ersten Stahlkammer entlang eines zweiten Abschnitts des unteren Blendrahmenabschnitts kein Armierungsmaterial vorgesehen. Bevorzugt ist der zweite Abschnitt dabei im Wesentlichen im Öffnungsbereich der Fenstertüre vorgesehen, da hier auch die Möglichkeit eines Wassereintritts auf die Innenseite des Blendrahmenüberschlags besteht. Erfindungsgemäß wurde dabei erkannt, dass aufgrund des Verzichts auf das Armierungsmaterial im zweiten Abschnitt die überraschende Möglichkeit besteht, hier eine Entwässerung innerhalb der Profilgeometrie und durch die Stahlkammer hindurch vorzusehen.

Entsprechend ist am distalen Ende der Profilgeometrie des zweiten Abschnitts des unteren Blendrahmenabschnitts mindestens eine erste Entwässerungsöffnung vorgesehen, wobei die Entwässerungsöffnung durch eine Entwässerungsdurchführung zwischen der ersten Stahlkammer und der Drainagekammer mit der Drainagekammer fluidverbunden ist. Eingedrungenes Wasser kann somit von der Innenseite des Blendrahmenüberschlags durch die Drainagekammer und die Stahlkammer hindurch auf die Außenseite des Blendrahmenprofils abgeleitet werden.

Gleichzeitig besteht ein hoher Schutz gegen eindringendes Wasser bei Stark- oder Schlagregen, da bei der Erfindung die gesamte Tiefe der Profilgeometrie als Entwässerungspfad nach Art eines Dichtlabyrinths zur Verfügung steht.

Da in der ersten Stahlkammer des zweiten Abschnitts des unteren Blendrahmenabschnitt kein Armierungsmaterial vorgesehen ist, wird der Abfluss dabei nicht durch ein Armierungsprofil beeinflusst bzw. behindert.

Eine Beschädigung des Armierungsmaterials im ersten Abschnitt wird dadurch vermieden, dass aufgrund der ungehinderten Entwässerung im zweiten Abschnitt einerseits ein direkter Wasserkontaktverhindertwird aber zudem auch innerhalb der Stahlkammer keinen Feuchtigkeitsstau entsteht, da durch die Entwässerungsöffnungen auch eine Luftzirkulation erfolgt.

Bei einer Ausführungsform der Erfindung ist die Entwässerungsöffnung am distalen Ende der Profilgeometrie im Wesentlichen auf Höhe oder unterhalb des Bodens der ersten Stahlkammer vorgesehen ist.

Durch das Anbringen der Entwässerungsöffnung am distalen Ende der Profilgeometrie und insbesondere im Bereich oder unterhalb des Bodens der ersten Stahlkammer ist für einen im Wesentlichen kontinuierlich abfallenden Entwässerungspfad zwischen der Entwässerungsdurchführung an der Drainagekammer und der Entwässerungsöffnung gesorgt.

Hierdurch kann einerseits der Flüssigkeitsabfluss deutlich begünstigt werden und andererseits die Labyrinthwirkung des Entwässerungspfads weiterverbessert. Darüber hinaus ermöglicht dies die Anordnung der Entwässerungsöffnung unterhalb der Putzkante, so dass die Entwässerung direkt ins Mauerwerk erfolgt, was bei geringen Flüssigkeitsmengen unbedenklich ist. Schließlich wird hierdurch der Eintritt von Regen oder Fremdkörpern durch die Entwässerungsöffnung nahezu verhindert, ohne dabei aber die Entwässerungswirkung zu beinträchtigen.

Bevorzugt ist der erste Abschnitt des unteren Blendrahmenabschnitts, in unmittelbarer Nähe und vorzugsweise unterhalb eines Festfeldabschnitts der Fenstertür angeordnet. Somit ist ein wesentlicher Teil des unteren Blendrahmenabschnitts des Fenstertürsystems armiert. Insgesamt kann so auch eine ausreichende Stabilität des Blendrahmens erreicht werden.

Eine Armierung innerhalb der ersten Stahlkammer unter dem Festfeldabschnitt einer Fenstertüre vorzusehen ist insoweit vorteilhaft da am Festfeldabschnitt in der Regel keine Entwässerung nötig ist, da ein Eindringen von Flüssigkeiten hier nahezu nicht möglich ist. Insofern muss also auch kein Entwässerungspfad durch die Profilgeometrie vorgesehen sein, so dass hier durch das Vorhandensein der Armierung eine Entwässerung auch nicht behindert wird.

Im Öffnungsabschnitt hingegen, ist eine Entwässerung nötig und die Anordnung von Armierungsmaterial in der Stahlkammer könnte den Abfluss der Flüssigkeit beinträchtigen.

Gemäß einer Ausführungsform der Erfindung, ist das erste Armierungsmaterial ein rostfreies Material, und bevorzugt aus einer Gruppe ausgewählt, die Aluminium, rostfreien Stahl, Kunststoffe, faserverstärkte Kunststoffe, Kohlefaser, Fieberglas oder dergleichen enthält.

Die Verwendung eines rostfreien Materials als erstes Armierungsmaterial ist vorteilhaft, denn auch ohne direkten Kontakt mit Wasser und obwohl eine Luftzirkulation durch die Entwässerungsdurchführungen stattfindet, kann in der ersten Stahlkammer Restfeuchtigkeit verbleiben, die langfristig zu einer Korrosion eines herkömmlichen Armierungsmaterials führen könnte. Die Verwendung eines rostfreien Materials als erstes Armierungsmaterial ist daher besonders vorteilhaft, da eine Korrosion grundsätzlich ausgeschlossen wird.

Gemäß einer weiteren Ausführungsform der Erfindung weist der Blendrahmenüberschlag an seiner der Innenseite des Blendrahmens zugewandten Fläche mindestens eine zweite Entwässerungsöffnung auf, welche vermittels der Entwässerungsdurchführung mit der auf der Außenseite der Profilgeometrie angeordneten Entwässerungsöffnung fluidverbunden ist.

Bei Blendrahmen des Standes der Technik sind mitunter am Blendrahmenüberschlag sowohl an dessen Innenseite als auch an dessen Außenseite Entwässerungsöffnungen vorgesehen, die fluidverbunden sind und durch die eine Entwässerung erfolgt, insbesondere dann, wenn in der Drainagekammer ein Flüssigkeitsstau auftritt. Hierdurch kann bei einer Überfüllung der Drainagekammer vermieden werden, die Flüssigkeit durch die Entwässerungsöffnung auf die Innenseite des Blendrahmens zurückfließt, sondern es erfolgt jedenfalls eine Ableitung über die Entwässerungsöffnung nach außen.

Bei bautiefen Blendrahmen des Standes der Technik ist in dieser Konfiguration allerdings nachteilig, dass die Anordnung der Entwässerungsöffnung auf der Außenseite des Blendrahmenüberschlag die Schlagregendichtigkeit des Blendrahmens wesentlich senkt, da hierdurch, insbesondere bei Schlagregen, erhebliche Wassermengen von außen in die Drainagekammer und schlimmstenfalls auch auf die Blendrahmeninnenseite gelangen können.

Bei der vorliegenden Erfindung ist demgegenüber vorteilhaft, dass ein Eindringen von Wasser aufgrund Schlagregen in die Drainagekammer durch die äußere Entwässerungsöffnung und über den Entwässerungspfad nahezu unmöglich ist, auch deshalb, weil die Anordnung des Entwässerungspfades vorzugsweise im Bereich des Profilbodens zu einer sehr effektiven Entwässerung führt.

Gemäß einer weiteren Ausführungsform des erfindungsgemäßen Blendrahmens weist die Profilgeometrie zumindest eine weitere Hohlkammer auf, die vorzugsweise am proximalen und/oder distalen Ende der Profilgeometrie angeordnet ist und durch Entwässerungsdurchführungen mit der ersten Stahlkammer bzw. der Drainagekammer verbunden ist.

Die zusätzliche(n) Hohlkammer(n) gewährleisten die notwendige Tiefe der Profilgeometrie des Blendrahmens; gleichzeitig erstreckt sich durch die Entwässerungsdurchführungen zu der ersten Stahlkammer bzw. der Drainagekammer, der Entwässerungspfad auch durch diese Kammer(n).

Die Profilgeometrie bildet bei einer weiteren Ausführungsform des erfindungsgemäßen Blendrahmens, einen äußeren Schwellenbereich im Öffnungsbereich der Fenstertür, insbesondere der Hebeschiebefenstertür, so dass das Mauerwerk und eventuelle Isolationsauflagen geschützt sind und hier keine Anbringung zusätzlicher Schwellen oder Fensterbretter mehr nötig ist.

Weitere Merkmale der Erfindung ergeben sich aus der nachfolgenden detaillierten Beschreibung von Ausführungsbeispielen der Erfindung in Verbindung mit den Zeichnungen und den Ansprüchen.
**Figur 1** zeigt einen schematischen Querschnitt eines Blendrahmenprofils des Stands der Technik;
**Figur 2** zeigt ein beispielhaftes Blendrahmenprofil des erfindungsgemäßen Blendrahmens;
**Figur 3** zeigt eine Fenstertür mit einer schematischen Ansicht eines beispielhaften erfindungsgemäßen Blendrahmens.

Figur 1 zeigt einen schematischen Querschnitt eines herkömmlichen Blendrahmenprofils 5 großer Bautiefe gemäß dem Stand der Technik im Öffnungsbereich der Fenstertür. Das Blendrahmenprofil weist eine Innenseite 32 und eine Außenseite 30 auf, wobei die Außenseite 30 die wetterseitige Seite des Blendrahmens bildet, und die Innenseite 32 die raumseitige Seite des Blendrahmens.

Das Blendrahmenprofil weist eine Drainagekammer 10 auf, sowie eine erste und eine zweite Stahlkammer 6, 8 auf, wobei die zweite Stahlkammer 8 in Bezug auf die Drainagekammer10 im Allgemeinen gegenüber liegend zur ersten Stahlkammer 6 angeordnet ist. Innerhalb der ersten und der zweiten Armierungsprofile 6a, 8a angeordnet, welche im Stand der Technik zumeist aus Stahl gefertigt sind.

Das gezeigte Blendrahmenprofil weist einen Blendrahmenüberschlag 12 auf, wobei der Blendrahmenüberschlag 12 im Allgemeinen oberhalb der Drainagekammer 10 angeordnet ist.

Das Blendrahmenprofil in Figur 1 weist ferner eine von der Drainagekammer 10 in Richtung der Außenseite 30 sich erstreckende, zumindest die erste Stahlkammer 6 aufweisende Profilgeometrie 20 auf, wobei die Profilgeometrie 20 ein proximales Ende 24 hat, welches der Drainagekammer 10 zugewandt ist und ein im Wesentlichen gegenüberliegendes distales Ende 26.

Das Die Profilgeometrie 20 weist weiterhin einen erste Hohlkammer 22a und eine zweite Hohlkammern 22b, auf, welche in Bezug auf die erste Stahlkammer jeweils proximal bzw. distal aus Sicht der Drainagekammer angeordnet sind.

Ferner weist das Blendrahmenprofil 5 gemäß Figur 1 Entwässerungsöffnungen 54a, 54b auf, welche an dem Blendrahmenüberschlag 12 angeordnet sind, wobei eine erste 54a auf der der Innenseite des Blendrahmens zugewandte Seite und die zweite Entwässerungsöffnung 54b auf der der Außenseite des Blendrahmens zugewandte Seite 54b angeordnet ist.

Die Drainagekammer 10 weist eine weitere Entwässerungsöffnung 54c auf, welche im Bodenbereich der Drainagekammer 10 und in Richtung Mauerwerk (nicht gezeigt) angeordnet ist.

Der Entwässerungspfad, welcher in Figur 1 durch gestrichelte Pfeile angedeutet ist, verläuft durch die Entwässerungsöffnung 54a in die Drainagekammer 10 bis ins Mauerwerk (durch die Entwässerungsöffnung 54c). Flüssigkeit kann zudem auch durch die Entwässerungsöffnung 54b nach außen gelangen abfließen.

Bei Schlagregen jedoch, besteht auch die Möglichkeit, dass Flüssigkeit durch die Entwässerungsöffnung 54b eintritt und somit ein ungewolltes Eindringen von Wasser in die Drainagekammer - aus der eine Entwässerung in s Mauerwerk eher langsam erfolgt - und auch auf die Innenseite des Blendrahmens erfolgen kann.

**Figur 2** zeigt ein beispielhaftes Blendrahmenprofil des erfindungsgemäßen Blendrahmens im Öffnungsbereich der Fenstertür, welches mit dem Profil gemäß Figur 1 strukturell in vielen Punkten übereinstimmt. Insoweit ist auf eine erneute Beschreibung der mit dem Profil gem. Figur 1 übereinstimmenden Merkmale verzichtet.

Bei dem in Figur 2 gezeigte Blendrahmenprofil 5 wird im Öffnungsbereich einer Fenstertür eine neuartige Entwässerung bereitgestellt durch die äußere Stahlkammer bereitgestellt. Dementsprechend zeigt Figur 2 den Profilquerschnitt des erfindungsgemäßen Blendrahmenprofils im Bereich des zweiten Abschnitts des unteren Blendrahmenabschnitts, in dem inder ersten Stahlkammer 6 kein Armierungsmaterial vorgesehen ist.

Der Blendrahmenüberschlag 12 weist, auf der der Innenseite des Blendrahmens zugewandten Seite, eine Entwässerungsöffnung54 auf. Von hier aus beginnt der Entwässerungspfad welcher in Figur 2 ebenfalls durch gestrichelte Pfeile dargestellt ist. Der Entwässerungspfad gemäß der Erfindung verläuft durch Entwässerungsdurchführungen 52 in die Drainagekammer 10 und von dort aus durch die Hohlkammer 22a, die erste Stahlkammer 6, die Hohlkammer 22b bis hin zu der Entwässerungsöffnung 50 welche am distalen Ende 30 der Profilgeometrie 20 angeordnet ist.

Dadurch, dass die erste Stahlkammer 6 in diesem Abschnitt kein Armierungsmaterial aufweist, fließt die Flüssigkeit hier ungehindert und zügig ab.

Soweit die Holkammern in - nicht gezeigten - Weiterbildungen der gezeigten Ausführungsform nicht vorgesehen sind, erstreckt sich der Entwässerungspfad unmittelbar von der Drainagekammer 10 durch die erste Stahlkammer 6 und weiter zur am distalen Ende 30 der Profilgeometrie 20 angeordneten Entwässerungsöffnung.

**Figur 3** zeigt eine schematische Ansicht einer beispielhaften Ausführungsform eines Blendrahmens großer Bautiefe gemäß der Erfindung in einer Einbausituation einer Hebeschiebefenstertür 100.

Die Figur zeigt die Außenseite des Hebeschiebefenster-Systems 100, wobei ein Festfeldbereich 180 und ein Öffnungsbereich 170 zu sehen ist. Der Türflügel öffnet sich in Richtung des gestrichelten Pfeils und überlappt dabei den Festfeldbereich 180.

Wie aus der Figur ersichtlich ist weist der Blendrahmen einen oberen 102 und zwei seitliche Blendrahmenabschnitte 103, 104 auf, die jeweils Stahlarmierungen 102a, 103a, 104a innerhalb der ersten Stahlkammer des Rahmenprofils aufweisen.

Im unteren Blendrahmenabschnitt 105 hingegen, ist unter dem Festfeldbereich 180 des Blendrahmens eine Armierung 105a angeordnet, wobei diese Armierung 105a bevorzugt aus einem rostfreien Material besteht; dies ist allerdings nicht zwingend erforderlich. Unterhalb des Öffnungsbereichs 170 ist hingegen kein Armierungsmaterial innerhalb der ersten Stahlkammer vorgesehen, da hier die erfindungsgemäße Entwässerung.

Entwässerungsöffnungen 150 für die Entwässerung des Blendrahmenprofils sind lediglich an der Außenseite der Profilgeometrie des unteren Blendrahmenabschnitts 103 im Öffnungsbereich 170 der Hebeschiebefenstertür 100 vorgesehen, wobei erkennbar ist, dass die Anordnung der Entwässerungsöffnungen im unteren Abschnitt liegt und hier insbesondere auf Höhe des Bodes der ersten Stahlkammer.

**Bezugszeichenliste**

| | | | |
|---|---|---|---|
| 1 | Blendrahmen; | 40 | Schwellenbereich |
| 5 | Blendrahmenprofil; | 50, 52, 54 | Entwässerungsöffnung; |
| 6 | erste Stahlkammer; | 100 | Hebeschiebefenstertür; |
| 6a | erstes Armierungsmaterial; | 102 | oberen Blendrahmenabschnitt; |
| 8 | zweite Stahlkammer; | 102a | Stahlarmierung |
| 8a | Stahlarmierung | 103, 104, | seitliche Blendrahmenabschnitte; |
| 10 | Drainageammer; | 103a, 104a | Stahlarmierung |
| 12 | Blendrahmenüberschlag; | 105 | unteren Blendrahmenabschnitt; |
| 22a, 22b | Hohlkammer; | 105a | Aluminiumarmierung; |
| 24 | distales Ende; | 152 | Entwässerungsöffnungen |
| 26 | proximales Ende; | 170 | Festfeldabschnitt; |
| 30 | Außenseite; | 180 | Öffnungsbereich; |
| 32 | Innenseite; | | |

## Patentansprüche

1. Blendrahmen (1) für Fenstertüren, insbesondere Hebeschiebefenstertüren, wobei der Blendrahmen
- zumindest einen oberen und einen unteren Blendrahmenabschnitt (102, 105) und zwei seitliche Blendrahmenabschnitte (103, 104) aufweist, und
- eine Innenseite (32) und eine Außenseite (30) aufweist, wobei die Außenseite (30) die wetterseitige Seite des Blendrahmens (1) ist, und die Innenseite (32) die raumseitige Seite des Blendrahmens (1) ist;
wobei das den Blendrahmen (1) bildende Rahmenprofil eine erste und eine zweite Stahlkammer (6, 8), sowie eine dazwischen liegende Drainagekammer (10) aufweist, und einen Blendrahmenüberschlag (12), wobei der Blendrahmenüberschlag (12) im Allgemeinen oberhalb der Drainagekammer (10) angeordnet ist,
wobei das den Blendrahmen (1) bildende Rahmenprofil zumindest im unteren Blendrahmenabschnitt (105),
eine von der Drainagekammer (10) in Richtung der Außenseite sich erstreckende, zumindest die erste Stahlkammer (6) aufweisende Profilgeometrie (20) aufweist, wobei die Profilgeometrie (20) ein proximales Ende (24) aufweist, welches der Drainagekammer (10) zugewandt ist und ein im Wesentlichen gegenüberliegendes distales Ende (26), und wobei die zweite Stahlkammer (8) in Bezug auf die Drainagekammer (10) im Allgemeinen gegenüber liegend zur ersten Stahlkammer (6) angeordnet ist, und wobei in der ersten Stahlkammer (6) zumindest entlang eines ersten Abschnitts des unteren Blendrahmenabschnitts (3) ein erstes Armierungsmaterial (6a) vorgesehen ist wobei
- am distalen Ende (24) der Profilgeometrie (20) am zweiten Abschnitt des unteren Blendrahmenabschnitts wenigstens eine erste Entwässerungsöffnung (50) angeordnet ist,
**dadurch gekennzeichnet, dass**
- entlang eines zweiten Abschnitts des unteren Blendrahmenabschnitts (3), in der ersten Stahlkammer kein Armierungsmaterial vorgesehen ist, und
- die Entwässerungsöffnung (50) durch wenigstens eine Entwässerungsdurchführung (52) zwischen der ersten Stahlkammer (6) und der Drainagekammer (10) mit der Drainagekammer (10) fluidverbunden ist.

2. Blendrahmen (1) nach Anspruch 1, **dadurch gekennzeichnet, dass** die Entwässerungsöffnung (50) am distalen Ende der Profilgeometrie (20) im Wesentlichen auf Höhe oder unterhalb des Bodens der ersten Stahlkammer (6) vorgesehen ist.

3. Blendrahmen (1) nach Anspruch 1, **dadurch gekennzeichnet, dass** der erste Abschnitt des unteren Blendrahmenabschnitts (105), in unmittelbarer Nähe und vorzugsweise unterhalb eines Festfeldabschnitts der Fenstertür, insbesondere der Hebeschiebefenstertür liegt.

4. Blendrahmen (1) nach einem den vorherigen Ansprüchen, **dadurch gekennzeichnet, dass** das erste Armierungsmaterial ein rostfreies Material ist, und bevorzugt aus einer Gruppe ausgewählt ist, die Aluminium, rostfreien Stahl, Kunststoffe, faserverstärkte Kunststoffe, Kohlefaser, Fieberglas oder dergleichen enthält.

5. Blendrahmen (1) nach einem den vorherigen Ansprüchen, **dadurch gekennzeichnet, dass** der Blendrahmenüberschlag (12) an seiner der Innenseite des Blendrahmens zugewandten Fläche mindestens eine zweite Entwässerungsöffnung (54) aufweist, welche mit der Entwässerungsdurchführung (52) fluidverbunden ist.

6. Blendrahmen (1) nach einem den vorherigen Ansprüchen, **dadurch gekennzeichnet, dass** das die Profilgeometrie (20) zumindest eine weitere Hohlkammer (22b) aufweist, die vorzugsweise proximalen und/oder distalen Ende (24) der Profilgeometrie (20) angeordnet ist und durch Entwässerungsdurchführungen (52) mit der ersten Stahlkammer (6) bzw. der Drainagekammer (10) verbunden ist.

7. Blendrahmen (1) nach einem den vorherigen Ansprüchen, **dadurch gekennzeichnet, dass** die Profilgeometrie (20) einen äußeren Schwellenbereich im Bereich der Öffnung der Fenstertür, insbesondere der Hebeschiebefenstertür, bildet.

## Claims

1. Aframe (1) for French doors, in particular lift-and-slide French doors, the frame including
- at least one upper and one lower frame portion (102, 105) and two frame side portions (103, 104) and
- an interior side (32) and an exterior side (30), the exterior side (30) being the weather side of the frame (1) and the interiorside (32) being the room side of the frame (1);
wherein the frame profile forming the frame (1) comprises first and second steel chambers (6, 8), a drainage chamber (10) therebetween, and a frame overlap (12), the frame overlap (12) being arranged generally above the drainage chamber (10),
wherein the frame profile forming the frame (1) has, at least in the lower frame portion (105), a profile geometry (20) extending from the drainage chamber (10) toward the exterior side and including at least the first steel chamber (6),
wherein the profile geometry (20) has a proximal end (24) facing the drainage chamber (10), and a substantially opposite distal end (26), and wherein the second steel chamber (8) is arranged generally opposite the first steel chamber (6) with respect to the drainage chamber (10), and wherein
a first reinforcing material (6a) is provided in the first steel chamber (6) at least along a first portion of the lower frame portion (3), wherein
- at least one first drainage opening (50) is arranged at the distal end (24) of the profile geometry (20) at the second portion of the lower frame portion,
**characterized in that**
- there is no reinforcing material provided in the first steel chamber along a second portion of the lower frame portion (3), and
- the drainage opening (50) is fluidly connected to the drainage chamber (10) through at least one drainage passage (52) between the first steel chamber (6) and the drainage chamber (10).

2. The frame (1) of claim 1, **characterized in that** the drainage opening (50) is provided at the distal end of the profile geometry (20) substantially at the level of or below the bottom of the first steel chamber (6).

3. The frame (1) of claim 1, **characterized in that** the first portion of the lower frame portion (105) is located in close proximity to and preferably below a fixed panel portion of the French door, in particular of the lift-and-slide French door.

4. The frame (1) of any preceding claim, **characterized in that** the first reinforcing material is a non-corrosive material and is preferably selected from a group including aluminum, stainless steel, plastics, fiber reinforced plastics, carbon fiber, fiberglass or the like.

5. The frame (1) of any preceding claim, **characterized in that** the frame overlap (12) has, on its surface facing the interior side of the frame, at least one second drainage opening (54) which is fluidly connected to the drainage passage (52).

6. The frame (1) of any preceding claim, **characterized in that** the profile geometry (20) includes at least one further hollow chamber (22b), which is preferably arranged a the proximal and/or distal end (24) of the profile geometry (20) and is connected to the first steel chamber (6) and/or the drainage chamber (10) by drainage passages (52).

7. The frame (1) of any preceding claim, **characterized in that** the profile geometry (20) forms an exterior threshold area in the vicinity of the opening of the French door, in particular of the lift-and-slide French door.

## Revendications

1. Dormant (1) pour portes-fenêtres, notamment des portes-fenêtres levantes coulissantes, sachant que le dormant
- présente au moins une section de dormant supérieure et une inférieure (102, 105) et deux sections latérales de dormant (103, 104), et
- présente un côté intérieur (32) et un côté extérieur (30), sachant que le côté extérieur (30) est le côté exposé aux intempéries du dormant (1) et que le côté intérieur (32) est le côté tourné vers la pièce du dormant (1) ;
sachant que le profilé de cadre constituant le dormant (1) présente une première et une seconde chambre forte (6, 8), ainsi qu'une chambre de drainage (10) située entre celles-ci, et un recouvrement de dormant (12), sachant que le recouvrement de dormant (12) est situé en général au-dessus de la chambre de drainage (10),
sachant que le profilé de cadre constituant le dormant (1) présente, au moins dans la section inférieure du dormant (105), une géométrie de profilé (20) s'étendant depuis la chambre de drainage (10) en direction du côté extérieur et présentant au moins la première chambre forte (6),
sachant que la géométrie de profilé (20) présente une extrémité proximale (24) qui est tournée vers la chambre de drainage (10) et une extrémité distale (26) située en face pour l'essentiel, et sachant que la seconde chambre forte (8) est disposée en général en face de la première chambre forte (6) par rapport à la chambre de drainage (10), et sachant que
dans la première chambre forte (6) est prévu un premier matériau de blindage (6a) au moins le long d'une première section de la section de dormant inférieure (3), sachant que
- sur l'extrémité distale (24) de la géométrie de profilé (20), au moins un premier orifice d'évacuation (50) est disposé sur la seconde section de la section de dormant inférieure,
**caractérisé en ce que**
- le long d'une seconde section de la section inférieure de dormant (3), aucun matériau de blindage n'est prévu dans la première chambre forte, et
- l'orifice d'évacuation (50) est relié de manière fluide à la chambre de drainage (10) par au moins un passage d'évacuation (52) entre la première chambre forte (6) et la chambre de drainage (10).

2. Dormant (1) selon la revendication 1, **caractérisé en ce que** l'orifice d'évacuation (50) sur l'extrémité distale de la géométrie de profilé (20) est prévu pour l'essentiel à hauteur ou au-dessous du plancher de la première chambre forte (6).

3. Dormant (1) selon la revendication 1, **caractérisé en ce que** la première section de la section inférieure de dormant (105) est située à proximité immédiate et de préférence au-dessous d'une section de panneau fixe de la porte-fenêtre, notamment de la porte-fenêtre levante coulissante.

4. Dormant (1) selon une quelconque des revendications précédentes, **caractérisé en ce que** le premier matériau de blindage est un matériau inoxydable, et est sélectionné de préférence parmi un groupe qui comprend l'aluminium, l'acier inoxydable, les plastiques, les plastiques renforcés de fibres, la fibre de carbone, la fibre de verre, ou des matières similaires.

5. Dormant (1) selon une quelconque des revendications précédentes, **caractérisé en ce que** le recouvrement de dormant (12) présente sur sa surface tournée vers le côté intérieur du dormant au moins un second orifice d'évacuation (54), qui est relié de manière fluide au passage d'évacuation (52).

6. Dormant (1) selon une quelconque des revendications précédentes, **caractérisé en ce que** la géométrie de profilé (20) présente au moins une autre chambre creuse (22b) qui est disposée de préférence sur l'extrémité proximale et/ou distale (24) de la géométrie de profilé (20) et est reliée par des passages d'évacuation (52) à la première chambre forte (6) et/ou à la chambre de drainage (10).

7. Dormant (1) selon une quelconque des revendications précédentes, **caractérisé en ce que** la géométrie de profilé (20) constitue une zone de seuil extérieure dans la zone de l'ouverture de la porte-fenêtre, notamment de la porte-fenêtre levante coulissante.
